# EUROPÄISCHE PATENTSCHRIFT

(11) **EP 0 502 365 B1**
(45) Veröffentlichungstag und Bekanntmachung des Hinweises auf die Patenterteilung: **28.12.1994**
(21) Anmeldenummer: 92102804.9
(22) Anmeldetag: 20.02.1992
(51) Int. Cl.: B65F 1/14

(54) **Abfallsammelbehälter für kompostierbare Abfälle**
Refuse container for degradable waste
Poubelle pour déchets compostables

(30) Priorität: 06.03.1991 DE 9102660 U
(43) Veröffentlichungstag der Anmeldung: 09.09.1992
(73) Patentinhaber: Bitsch, Bartholomäus, D-64678 Lindenfels (DE)
(72) Erfinder: Bitsch, Bartholomäus, D-64678 Lindenfels (DE)
(74) Vertreter: Missling, Arne, Dipl.-Ing.

(56) Entgegenhaltungen:
- EP-A- 0 271 719
- EP-A- 0 386 568
- EP-A- 0 401 578

## Beschreibung

Die Erfindung betrifft einen Abfallsammelbehälter für kompostierbare Abfälle, insbesondere zum Sammeln von Hausmüll oder dergleichen, im wesentlichen bestehend aus einem oberen Deckel und einem mittels des Deckels verschließbaren unteren, aus Wandteil und Boden zusammengesetzten Behältergehäuse, mit einem im Bereich des Bodens abgetrennten Raumteil des Innenraumes das Behältergehäuses, das zur Aufnahme der von den Abfällen mitgeführten Flüssigkeit eingerichtet ist, wobei das Raumteil vom übrigen Innenraum des Behältergehäuses durch einen in Ruhestellung waagerecht liegenden, Rost abgetrennt ist, daß der Rost um eine an der Rückseite des Behältergehäuses befindliche, waagerechte, zur Rückseite parallele Achse in Richtung auf den Deckel schwenkbar ist und auf am Behältergehäuse ortsfesten Auflagern ruht.

Ein derartiger Abfallsammelbehälter ist aus der EP-A-0 386 568 bekannt geworden. Bei einem derartigen Abfallsammelbehälter ist dafür gesorgt, daß der in das Behältergehäuse eingelagerte und kompostierte Abfall vor allem möglichst gut von der mitgeführten Flüssigkeit befreit wird, um eine mehr von aeroben Bakterien getragenen Verrottung zu gewährleisten und somit die ansonsten vorwiegend von anaeroben Bakterien getragene Verrottung und die damit verbundene unangenehme Geruchsbildung möglichst zu vermeiden. Für diesem Zweck ist u. a. vorgesehen, daß im Bereich des Bodens des Behältergehäuses die Flüssigkeit gereich des Bodens des Behältergehäuses die Flüssigkeit gesammelt und dafür gesorgt wird, daß sie - wenigstens teilweise - entweder direkt aus dem Behältergehäuse abfließen und/oder über ein Entlüftungselement verdunsten kann, bei der gattungsbildenden Druckschrift beschränkt sich dieses Entlüftungselement auf Bohrungen in der Behälterwandung über die eine Verdunstung nur unvollkommen erreicht wird. Darüber hinaus kondensiert sich auch bei diesen bekannten Behältern die Flüssigkeit am Deckel, so daß diese wieder in den Behälter zurücktropft.

Eine verbesserte Verdampfung zeigt der aus der EP-A-0 401 578 bekannt gewordene Abfallsammelbehälter, bei dem ein wannenartiger Einsatz vorgesehen ist, der einen (sehr kleinen) Teil des Behältervolumens für den Flüssigkeitsaustrag abtrennt. Der Boden des wannenartigen Einsatzes ist gerippt, um einerseits Formstabilität gegenüber den aufgelagerten Abfall zu erzielen und andererseits tatsächlich einen Freiraum für die abgeschiedene Flüssigkeit zu gewinnen, die durch Ausnehmung in den Boden des Einsatzes dorthin gelangt.

Eine solche konstruktive Anordnung ist zwar voll funktionsfähig; sie hat aber auch Nachteile. So ist zunächst der zum Auffangen der Flüssigkeit zur Verfügung stehende Raum verhältnismäßig klein und besonders dann, wenn der Flüssigkeitsaustrag aus dem Behältergehäuse gestört ist, etwa, wenn der im Bereich des Bodens vorgesehene Abflußkanal zugesetzt ist, nicht mehr ausreichend, vor allem, wenn ein besonders hoch mit Flüssigkeit beladener Abfall eingebracht wird. Auch die Entleerung eines solchen Abfallsammelbehälters kann zu Schwierigkeiten Anlaß geben. So ist es vorstellbar, daß der wannenartige Einsatz beim Kippen des Abfallsammelbehälters sich vom Bereich des Bodens löst. Es besteht auch die Gefahr, daß selbst dann, wenn der Einsatz ortsfest im Abfallsammelbehälter verbleibt, Reste des unter diesem befindlichen Abfalls nicht ausgeschüttet werden.

Die Erfindung hat sich demzufolge die Aufgabe gestellt, einen Abfallsammelbehälter der eingangs näher bezeichneten Art für die Aufnahme auch großer Flüssigkeitsmengen einzurichten und dabei gleichzeitig sicherzustellen, daß die mechanische Entleerung dieses Abfallsammelbehälters reibungslos vonstatten geht und vollständig erfolgt.

Diese Aufgabe wird mit den Merkmalen des Anspruches 1 gelöst.

Auf diese Weise wird im Bereich des Bodens des Abfallsammelbehälters ein wesentlich größeres Raumteil zum Auffangen der Flüssigkeit geschaffen, als das bisher möglich gewesen ist. Damit ist zunächst sichergestellt, daß der im Sammelbehälter gelagerte Abfall hochgradig entwässert werden kann. Wird der Abfallsammelbehälter entleert, dann verschwenkt der Rost unter dem Einfluß der Schwerkraft fast bis an die Rückseite des Behältergehäuses, so daß selbst Abfallteile, die durch den Rost in das abgetrennte Raumteil gerutscht sind, nunmehr aus dem Behältergehäuse ausgeschüttet werden können. Der Rost kehrt dann bei der Aufstellung des Abfallsammelbehälters in seine waagerechte Ruhelage zurück.

Weitere, zweckmäßige Ausgestaltungen der Erfindung sind in den Unteransprüchen 2 bis 5 enthalten.

Die Lagerung des schwenkbaren Rostes ist eigentlich beliebig; erfolgt sie aber an dem in das Behältergehäuse einschiebbaren Entlüftungselement, so bildet der Rost mit diesem zusammen eine Baugruppe, die nur in den Abfallsammelbehälter eingeschoben zu werden braucht. Es können auch, je nach Art des einzulagernden Abfalls, verschiedene Roste vorrätig gehalten werden oder verschiedene Abfallsammelbehälter mit unterschiedlichen Rosten ausgestattet sein. Der Aufwand lohnt sich in jedem Falle, weil auf diese Weise eine gute Vorkompostierung der Abfälle erfolgen kann.

Die Einzelheiten und weitere Vorteile der Erfindung werden nachstehend anhand der Zeichnung an einem Ausführungsbeispiel näher erläutert.

Es zeigen:
- Fig. 1: einen Längsschnitt durch einen erfindungsgemäßen Abfallsammelbehälter und
- Fig. 2: einen Schnitt A-A aus Fig. 1.

In Fig. 1 sind zunächst ein Behältergehäuse 1 und ein Dekkel 2 zu erkennen, die die Hauptbestandteile des Abfallsammelbehälters bilden. Der durch ein Scharnier 3 mit dem Behältergehäuse 1 verbundene Deckel 2 besitzt eine Reihe von Durchbrechungen 4, die der Entlüftung des Innenraumes 5 dienen. Ein Entlüftungselement 6 ist an der Rückseite 7 des Behältergehäuses 1 lösbar befestigt; es hat Vorsprünge 8, die jeweils mit Luftschlitzen 9 zur Entlüftung des im Innenraum 5 gelagerten Abfalls ausgerüstet sind. In der Rückseite 7 befinden sich Durchbrechungen 10, die eine Entlüftung in die Umgebung gewährleisten. Damit ist es möglich, den Abfallsammelbehälter unabhängig von der Menge des eingelagerten Abfalles überall gut zu durchlüften.

Im Bereich des Bodens 11, in dessen Nähe im übrigen auch die üblichen Transportrollen 12 leicht drehbar gelagert sind, sind Auflager 13 zu erkennen, auf denen ein Rost 14 aufliegt, wenn sich der Abfallsammelbehälter in Ruhe befindet. Er ist dann etwa waagerecht angeordnet. In Fig. 2 ist der Rost 14 in der Draufsicht dargestellt. Der Rost 14 hat in der speziellen Anordnung des Ausführungsbeispieles die Form einer Kohlengabel, wobei sein Umriß in der Draufsicht ungefähr der Kontur des Innenraumes 5 folgt. Er ist aus einzelnen, zueinander parallelen Roststäben 15 zusammengesetzt. Der Rost 14 trennt ein Raumteil 16 vom Innenraum 5 ab. Das Raumteil 16 ist das Auffanggefäß für die im Abfall enthaltene Flüssigkeit.

Der Rost 14 ist um eine Achse 17 schwenkbar, die sich in der Nähe der Rückseite 7 des Behältergehäuses 1 befindet, waagerecht verläuft und im übrigen zur Rückseite 7 etwa parallel ist. Sie wird von zwei am Rost 14 ortsfesten Achsschenkeln 18 und zugehörigen Lagerbohrungen 19 gebildet, wobei die Lagerbohrungen 19 zweckmäßigerweise im Entlüftungselement 6 vorgesehen sind. Die Achsschenkel 18 sind die abgekröpften Enden zweier Biegeschenkel 20, deren Abstand etwas größer ist als die Breite des Entlüftungselementes 6. Ein Richtungspfeil 21 verdeutlicht, daß der Rost 14 beim Entleeren des Abfallsammelbehälters in Richtung auf das Entlüftungselement 6 verschwenkt wird und dabei den gesamten Bodenbereich des Behältergehäuses 1 freigibt, so daß auch dieser entleert werden kann.

Die Erfindung ist auf das beschriebene Ausführungsbeispiel nicht beschränkt; insbesondere sind die Form und die Zusammensetzung des Rostes 14 sowie die Querschnitte seiner Roststäbe 15 relativ beliebig. Es muß nur sichergestellt sein, daß der Rost 14 beim Entleeren des Abfallsammelbehälters unter dem Einfluß der Schwerkraft die bezeichnete Verschwenkung ausführen kann.

## Patentansprüche

1. Abfallsammelbehälter für kompostierbare Abfälle, insbesondere zum Sammeln von Hausmüll oder dergleichen, im wesentlichen bestehend aus einem oberen Deckel (2) und einem mittels des Deckels (2) verschließbaren unteren, aus Wandteil und Boden (11) zusammengesetzten Behältergehäuse (1), mit einem im Bereich des Bodens (11) abgetrennten Raumteil des Innenraumes des Behältergehäuses (1), das zur Aufnahme der von den Abfällen mitgeführten Flüssigkeit eingerichtet ist, wobei das Raumteil (16) vom übrigen Innenraum (5) des Behältergehäuses (1) durch einen in Ruhestellung waagerecht liegenden Rost (14) abgetrennt ist, daß der Rost (14) um eine an der Rückseite (7) des Behältergehäuses (1) befindliche, waagerechte, zur Rückseite (7) parallele Achse (17) in Richtung auf den Deckel (2) schwenkbar ist und auf am Behältergehäuse (1) ortsfesten Auflagern (13) ruht, dadurch gekennzeichnet, daß der Rost gabelartig ausgebildet ist, daß die Achse (17) von zwei am gabelartigen Rost (14) ortsfesten Achsschenkeln (18) gebildet wird, die in im Behältergehäuse (1) vorgesehenen Lagerbohrungen (19) drehbar gelagert sind und daß die Lagerbohrungen (19) in einem an der Rückseite (7) angeordneten Lüftungselement (6) vorgesehen sind, das lösbar im Abfallsammelbehälter gehaltert ist.

2. Abfallsammelbehälter nach Anspruch 1, dadurch gekennzeichnet, daß der Rost (14) um etwa einen rechten Winkel schwenkbar ist.

3. Abfallsammelbehälter nach Anspruch 1 oder 2, dadurch gekennzeichnet, daß der Rost (14) aus parallel angeordneten Roststäben (15) besteht.

4. Abfallsammelbehälter nach einem der Ansprüche 1 bis 3, dadurch gekennzeichnet, daß die Roststäbe (15) einen dreieckigen, kreisförmigen oder trapezförmigen, sich nach oben verjüngenden Zinkenquerschnitt aufweisen.

5. Abfallsammelbehälter nach einem der Ansprüche 1 bis 4, dadurch gekennzeichnet, daß das Entlüftungselement (6) im flüssigkeitssammelnden Raumteil (16) endet.

## Claims

1. Refuse collection container for compostable refuse, in particular for collecting household refuse or the like, essentially comprising an upper lid (2) and a lower container housing (1) consisting of wall part and floor (11) and closable by means of the lid (2), with a separate compartment in the interior of the container housing (1) in the region of the floor (11) installed to receive liquid entrained by the refuse, the compartment (16) being separated from the remaining part of the interior (5) of the container housing (1) by a grid (14) lying horizontally in the rest position, so that the grid (14) can swivel about a horizontal axis (17) situated at the rear side (7) of the container housing (1) and parallel to said rear side (7) and rests on fixed bearings (13) on the container housing (1), characterised in that the grid is designed like a fork, the axis (17) is formed by two fixed arms (18) on the fork-like grid (14), said arms being rotatably mounted in bearing holes (19) provided in the container housing (1), and that the bearing holes (19) are provided in a ventilation unit (6) arranged on the rear side (7) and detachably mounted on the refuse collection container.

2. Refuse collection container according to Claim 1, characterised in that the grid (14) can swivel about roughly 90°.

3. Refuse collection container according to Claim 1 or 2, characterised in that the grid (14) consists of grid bars (15) arranged in parallel.

4. Refuse collection container according to one of Claims 1 to 3, characterised in that the grid bars (15) have an upwardly tapering triangular, circular or trapezoidal prong cross-section.

5. Refuse collection container according to one of Claims 1 to 4, characterised in that the ventilation unit (6) terminates in the liquid-collecting compartment (16).

## Revendications

1. Poubelle pour déchets compostables, notamment pour collecter des ordures ménagères ou similaires, comportant essentiellement un couvercle supérieur (2) et un corps de récipient inférieur (1) que l'on ferme au moyen du couvercle (2) et qui se compose d'une partie formant paroi et d'un fond (11), comportant, au niveau du fond (11), un compartiment séparé de l'intérieur du corps de récipient (1) et conçu pour recevoir les liquides contenus dans les déchets, étant précisé que le compartiment (16) est séparé du reste de l'intérieur (5) du corps de récipient (1) par une grille (14) horizontale en position de repos et que la grille (14) peut pivoter en direction du couvercle (2) autour d'un axe (17) horizontal, parallèle à la paroi arrière (7), et qui est situé à l'arrière du corps de récipient (1), et repose sur des appuis fixes (13) fixés au corps de récipient (1),
caractérisée en ce que la grille se présente sous forme de fourche, que l'axe est formé de deux bras (18) montés de façon fixe sur la grille (14) en forme de fourche, qui pivotent dans des perçages de support (19) prévus dans le corps de récipient (1), et que les perçages de support (19) sont prévus dans un élément d'aération (6) monté sur le panneau arrière (7), et qui est fixé de façon amovible dans la poubelle.

2. Poubelle selon la revendication 1, caractérisée en ce que la grille (14) peut pivoter d'un angle sensiblement droit.

3. Poubelle selon la revendication 1 ou 2, caractérisée en ce que la grille (14) est constituée de barreaux (15) disposés de façon parallèle.

4. Poubelle selon l'une quelconque des revendications 1 à 3, caractérisée en ce que les barreaux de grille (15) ont une section en dent triangulaire, circulaire ou trapézoïdale, s'effilant vers le haut.

5. Poubelle selon l'une quelconque des revendications 1 à 4, caractérisée en ce que l'élément d'aération (6) débouche dans le compartiment (16) collecteur de liquide.
